# EUROPÄISCHE PATENTSCHRIFT

(11) **EP 3 159 443 B1**
(45) Veröffentlichungstag und Bekanntmachung des Hinweises auf die Patenterteilung: **19.07.2023**
(21) Anmeldenummer: 15191259.9
(22) Anmeldetag: 23.10.2015
(51) Int. Cl.: D04B 27/14

(54) **KETTENWIRKMASCHINE**
WARP KNITTING MACHINE
METIER À TRICOTER À MAILLES JETÉES

(43) Veröffentlichungstag der Anmeldung: 26.04.2017
(73) Patentinhaber: KARL MAYER STOLL R&D GmbH, 63179 Obertshausen (DE)
(72) Erfinder: Arnold, Matthias, 63755 Alzenau (DE); Keller, Alexander, 63225 Langen (DE)
(74) Vertreter: Keil & Schaafhausen Patentanwälte PartGmbB

(56) Entgegenhaltungen:
- EP-A1- 2 565 310
- DD-A1- 277 710
- US-A- 1 998 473
- US-A- 2 651 930

## Beschreibung

Die Erfindung betrifft eine Kettenwirkmaschine nach dem Oberbegriff des Anspruchs 1.

Eine derartige Kettenwirkmaschine ist aus DD 277 710 A1 bekannt, die eine Fadenliefervorrichtung für Kettenwirkmaschinen zeigt. Ein Hebel, an dessen einem Ende eine Walze einer Tänzeranordnung angeordnet ist, ist an seinem anderen Ende mit einem Membrankolben verbunden, der einen in einem Zylinder verschiebbaren Kolben aufweist. Der Kolben wirkt mit einer Blase zusammen, die im Zylinder einen Druckraum begrenzt, der unter Druck gesetzt werden kann.

Eine weitere Kettenwirkmaschine ist aus EP 2 565 310 B1 bekannt. Die Federanordnung bildet hier einen Teil einer Fadenspannungsausgleichseinrichtung. Eine Stelleinrichtung ist vorgesehen, mit der eine Eigenfrequenz der Fadenspannungsausgleichseinrichtung veränderbar ist. Hierzu weist die Federanordnung eine Mehrzahl von Federn auf, die über die Arbeitsbreite der Kettenwirkmaschine verteilt angeordnet sind. Eine Stelleinrichtung wirkt auf alle Federn gleichzeitig.

Eine derartige Federanordnung hat den großen Vorteil, dass durch eine Veränderung der Eigenfrequenz der Fadenspannungsausgleichseinrichtung verschiedene Betriebsweisen gefahren werden können, z.B. unterschiedliche Muster, unterschiedliche Garnarten und -stärken, unterschiedliche Barrenkonfigurationen, ohne dass ein größeres Risiko besteht, dass man aufgrund einer Resonanzerscheinung bestimmte Drehzahlen nicht fahren kann. Durch Veränderung der Eigenfrequenz der Fadenspanneinrichtungen lassen sich kritische Bereiche vermeiden. Allerdings erfordert die bekannte Konzeption einen relativ hohen konstruktiven Aufwand.

US 1 998 473 A zeigt eine Milanesewirkmaschine, bei der ein Faden zwischen einem aufblasbaren Schlauch und einem Ring hindurchgeführt wird. Die Spannung des Fadens kann eingestellt werden, indem man den Druck des Rings auf den Schlauch oder den Druck im Schlauch verändert.

US 2 651 930 A zeigt eine Spanneinrichtung für eine Kettenwirkmaschine. Eine Spannstab ist an einem Arm eines zweiarmigen Hebels gelagert, der um eine Schwenkachse verschwenkbar ist. Das andere Ende wird durch eine Feder mit einer gewissen Spannung beaufschlagt, die durch eine Mutter, die auf einem Schraubbolzen verdrehbar ist, eingestellt werden kann. Zwischen der Feder und der Mutter ist eine Kolben-Zylinder-Anordnung angeordnet, deren Druckraum mit komprimierter Luft beaufschlagt werden kann. Allerdings erfolgt die Beaufschlagung nur im Stillstand der Maschine. Im normalen Betrieb ist der Druckraum drucklos.

Der Erfindung liegt die Aufgabe zugrunde, auf einfache Weise eine große Bandbreite von Betriebsarten zu ermöglichen.

Diese Aufgabe wird mit einer Kettenwirkmaschine nach Anspruch 1 gelöst.

Wenn die Stellgröße des Fluids verändert wird, dann ändern sich auch die Federeigenschaften des Formkörpers. Insbesondere kann die Eigenfrequenz des Formkörpers verändert werden und damit die Eigenfrequenz der Federanordnung. Durch eine Veränderung der Eigenfrequenz der Federanordnung lässt sich eine Anpassung der Federanordnung an im Betrieb auftretende Erregungen, die sich nach Betriebsart und Betriebspunkt, insbesondere Drehzahl, unterscheiden können, erreichen. Bei einer Fadenspannungsausgleichseinrichtung gibt es einen relativ großen Bedarf die Eigenfrequenz zu verändern, um beispielsweise unterschiedliche Garnarten verwenden zu können, die sich beispielsweise in ihrer Dicke unterscheiden. Auch bei unterschiedlichen Mustern der Wirkware ergeben sich andere Anforderungen an die Eigenfrequenz der Fadenspannungsausgleichseinrichtung. Der Formkörper ist beispielsweise länglich ausgebildet. Durch eine Veränderung der Stellgröße des Fluids in der Kavitätsanordnung lässt sich die Biegeeigenfrequenz des Formkörpers verändern.

Vorzugsweise ist eine Stellgröße des Fluids der Druck des Fluids. Wenn der Druck erhöht wird, wird der Formkörper "härter". Dies ändert die Federeigenschaften des Formkörpers. Insbesondere ist für die gleiche Kompression eine höhere Kraft erforderlich oder man erreicht mit der gleichen Kraft eine geringere Kompression als bei einem geringeren Druck des Fluids. Eine Druckveränderung in einem Fluid lässt sich relativ einfach realisieren.

Vorzugsweise ist die Kavitätsanordnung mit einer Stelleinrichtung verbunden, die die mindestens eine Stellgröße beeinflusst. Die Stelleinrichtung kann beispielsweise als Aktor ausgebildet sein, der den Druck erhöht. Die Stelleinrichtung kann auch als Spannungsquelle ausgeführt sein, die die elektrische Spannung im Fluid beeinflusst.

Vorzugsweise ist die Stelleinrichtung mit einer Steuereinrichtung verbunden. Die Steuereinrichtung gibt dann einen Sollwert für die Stellgröße vor, der durch die Stelleinrichtung erreicht werden soll. Die Steuereinrichtung kann auch mit einem oder mehreren Sensoren verbunden sein, der über ein Schwingungsverhalten an vorbestimmten Punkten der Kettenwirkmaschine Auskunft gibt, so dass die Steuereinrichtung die Stelleinrichtung so betätigen kann, dass bestimmte Schwingungen, insbesondere bestimmte Eigenfrequenzen, nicht auftreten.

Vorzugsweise sind mehrere Federanordnungen mit jeweils einer Kavitätsanordnung vorhanden und die Kavitätsanordnungen von mindestens zwei Federanordnungen sind mit der gleichen Stelleinrichtung verbunden. Dies erleichtert die Einstellung der Eigenfrequenz der Federanordnungen ganz erheblich. Insbesondere dann, wenn mehrere Federanordnungen über die Länge der Kettenwirkmaschine verteilt angeordnet sind, lassen sich die Eigenfrequenzen dieser Federanordnungen gemeinsam durch die Stelleinrichtung einstellen.

Vorzugsweise ist das Fluid eine Flüssigkeit. Mit einer Flüssigkeit lassen sich relativ hohe Drücke mit relativ geringem Aufwand erzeugen.

Hierbei ist bevorzugt, dass das Fluid eine inkompressible Flüssigkeit ist. Bei der Verwendung einer inkompressiblen Flüssigkeit vermindert man das Risiko, dass sich durch die "Federwirkung" des Fluids eine weitere Störmöglichkeit ergibt.

Bevorzugterweise ist der Formkörper mit einem Profilquerschnitt, insbesondere mit einem pultrudierten Profilquerschnitt, als Schlauch oder als Zugelement, insbesondere als Seil, ausgebildet. Ein derartiger Formkörper lässt sich einfach und preisgünstig herstellen. Er lässt sich beispielsweise aus einem elastischen Kunststoff fertigen.

Die Erfindung wird im Folgenden anhand einer bevorzugten Ausführungsform in Verbindung mit der Zeichnung beschrieben.

Hierin zeigen:
- Fig. 1: eine stark schematisierte Darstellung einer Kettenwirkmaschine,
- Fig. 2: eine Vorderansicht auf einen Formkörper eines Federelements,
- Fig. 3: einen Schnitt III nach Fig. 2,
- Fig. 4: eine Draufsicht auf den Formkörper,
- Fig. 5: eine schematische Darstellung nach Fig. 3 mit einer Stellgröße bei einem ersten Wert und
- Fig. 6: die Darstellung nach Fig. 3 mit der Stellgröße nach einem zweiten Wert.

Fig. 1 zeigt stark schematisiert eine Kettenwirkmaschine 1 mit einem Fadenlieferbereich 2 und einem Wirkbereich 3. Im Fadenlieferbereich 2 ist ein Kettbaum 4 angeordnet, der eine Fadenschar liefert. Die Fadenschar weist eine Vielzahl von nebeneinander angeordneten Fäden 5 auf, von denen einer in Fig. 1 zu erkennen ist. Die anderen Fäden befinden sich senkrecht zur Zeichenebene dahinter.

Der Kettbaum 4 ist durch einen Antrieb 6 so angetrieben, dass die Fäden 5 mit einer konstanten Geschwindigkeit abgegeben werden. Bei abnehmendem Durchmesser des Kettbaums 4 wird die Rotationsgeschwindigkeit des Kettbaums 4 durch den Antrieb 6 erhöht.

Der Wirkbereich 3 ist hier stark vereinfacht dargestellt. Prinzipiell weist er eine Wirknadelbarre 7 mit mehreren Wirknadeln 8 auf. Die Wirknadeln 8 sind senkrecht zur Zeichenebene hintereinander angeordnet, so dass nur eine Wirknadel 8 sichtbar ist. Der Wirkbereich 3 weist hier eine Legebarre 9 auf, an der senkrecht zur Zeichenebene hintereinander mehrere Legenadeln 10 angeordnet sind. Die Legenadeln 10 sind hier als Lochnadeln ausgebildet. Jeder Faden 5 ist durch eine Legenadel 10 geführt. In der Regel weist eine Kettenwirkmaschine mehr als eine Legebarre auf. Dies ist jedoch für die Erläuterung der vorliegenden Erfindung von untergeordneter Bedeutung.

Bei einem Maschenbildungsvorgang werden die Legenadeln 10 relativ zu den Wirknadeln 8 so bewegt, dass die Fäden 5 um die Wirknadeln 8 herum geführt werden, um eine Masche zu bilden. In diesem Abschnitt des Maschenbildungsvorgangs benötigt die Kettenwirkmaschine 1 etwas mehr Fadenlänge. Wenn die Masche fertiggestellt ist und von den Wirknadeln 8 abgestreift wird, entsteht ein Fadenüberschuss. Um diesen temporär schwankenden Fadenverbrauch auszugleichen, ist eine Fadenspannungsausgleichseinrichtung 11 vorgesehen, die im Folgenden erläutert wird.

Die Fadenspannungsausgleicheinrichtung 11 weist beispielsweise ein Rohr 12 auf, über das die Fäden 5 gleitend geführt sind. Zwischen dem Rohr 12 und dem Kettbaum 4 ist ein Riet 13 angeordnet, das für eine gleichmäßige Verteilung der Fäden 5 in Breitenrichtung der Kettenwirkmaschine 1 sorgt.

Das Rohr 12 ist an mehreren Armen 14 befestigt, die in Längsrichtung der Kettenwirkmaschine verteilt angeordnet sind. Jeder Arm 14 ist an einer Federanordnung 15 befestigt, die unter Bezug auf die Fig. 2 bis Fig.6 näher erläutert wird.

Die Federanordnung 15 weist einen elastischen Formkörper 16 auf, der eine Kavitätsanordnung 17 aufweist. Die Kavitätsanordnung 17 besteht im Ausführungsbeispiel der Fig. 2 aus drei parallel zueinander angeordneten Hohlräumen 18, 19, 20. Der Formkörper 16 weist eine größte Erstreckung auf, die in den Fig. 3 und Fig. 4 von links nach rechts dargestellt ist und in Fig. 2 senkrecht zur Zeichenebene verläuft. Die Kavitätsanordnung 17 des Formkörpers 16 ist entlang der größten Erstreckung angeordnet, d.h. sie verläuft parallel zur Richtung der größten Erstreckung.

Die Kavitätsanordnung 17 ist mit einem Fluid gefüllt. Bei dem Fluid handelt es sich vorzugsweise um eine Flüssigkeit, insbesondere um eine inkompressible Flüssigkeit. Es ist aber auch möglich, ein gasförmiges Fluid zu verwenden.

Eine Stellgröße des Fluids ist von außen veränderbar und zwar durch eine Stelleinrichtung 21, die über eine Leitung 22 mit der Kavitätsanordnung der Federanordnung 15 verbunden ist.

Die Stelleinrichtung 21 ändert den Druck des Fluids in der Kavitätsanordnung 17.

Der Effekt einer Druckänderung wird anhand der Fig. 5 und Fig. 6 erläutert.

In Fig. 5 ist dargestellt, dass das Fluid im Hohlraum 19 unter einem ersten Druck p1 steht. In Fig. 6 ist dargestellt, dass der Hohlraum 19 und damit die gesamte Kavitätsanordnung 17 unter einem zweiten Druck p2 steht, wobei p2>p1 ist.

Die Druckerhöhung führt dazu, dass sich der Formkörper 16 aufweitet. Der Formkörper 16 ist aus einem Elastomer gebildet, vorzugsweise aus einem volumenkonstanten Elastomer. Die Aufweitung des Formkörpers 16 führt dazu, dass sich die Biegesteifigkeit des Formkörpers 16 und damit die Biegesteifigkeit der Federanordnung 15 ändert.

Bei einem volumenkonstanten Material des Formkörpers 16 ergibt sich darüber hinaus eine Verkürzung der Länge des Formkörpers 16 und damit der Federanordnung 15. Der Unterschied der Länge ist durch ein Δx in Fig. 5 dargestellt. Auch durch die Verkürzung der Länge der Federanordnung 15 ändert sich die Biegesteifigkeit der Federanordnung 15 und damit die Eigenfrequenz.

Wie oben erläutert, ist das Rohr 12 über mehrere über die Arbeitsbreite der Kettenwirkmaschine 1 verteilt angeordnete Arme 14 und Federanordnungen 15 abgestützt. Die Stelleinrichtung 21 wirkt dabei mindestens auf zwei Federanordnungen 15. Vorzugsweise wirkt die Stelleinrichtung 21 sogar auf alle Federanordnungen 15. Hierzu ist eine entsprechend große Anzahl von Leitungen 22 vorgesehen oder die Leitung 22 kann Abzweigungen zu den einzelnen Federanordnungen 15 aufweisen.

Die Stelleinrichtung 21 ist mit einer Steuereinrichtung 23 verbunden. Die Steuereinrichtung 23 gibt beispielsweise einen Sollwert für den Druck vor, den die Stelleinrichtung 21 in der Kavitätsanordnung 17 einstellen soll.

Man kann anstelle des Drucks des Fluids auch eine andere Stellgröße verwenden, beispielsweise die Temperatur des Fluids oder eine elektrische Spannung.

Bei der Änderung der Temperatur des Fluids ändert sich auch die Temperatur des Elastomers des Formkörpers 16. Bei den meisten Elastomeren ändert sich damit auch ein Widerstand gegen Verformungen und damit die Eigenfrequenz der Federanordnung 15.

Die Steuereinrichtung 23 ist verbunden mit einem Hauptantriebsmotor 24 der Kettenwirkmaschine, der eine Hauptwelle 25 antreibt. Die Hauptwelle 25 betätigt in an sich bekannter Weise die Wirknadelbarre 7, beispielsweise über einen Stößel 26.

Der Hauptmotor 24 kann einen Drehzahlgeber 27 aufweisen, der eine Drehzahlinformation auch an die Steuereinrichtung 23 liefert. Es ist aber auch möglich, dass die Steuereinrichtung 23 mit einer Strommesseinrichtung 28 oder allgemein mit einer Einrichtung zum Messen der elektrischen Leistung verbunden ist. Die Drehzahl des Hauptantriebsmotors und die elektrische Leistung haben einen bekannten Zusammenhang, der nicht unbedingt linear sein muss. Wenn die Information über den Verbrauch des Stromes oder der elektrischen Leistung zur Verfügung steht, dann steht in der Regel auch eine Information über die Drehzahl und damit die Drehfrequenz der Kettenwirkmaschine zur Verfügung.

Schließlich kann auch ein Schwingungssensor 29 vorgesehen sein, der Schwingungen der Kettenwirkmaschine 1 ermittelt. Auch diese Schwingungen könnten sich auf die Fadenspannungsausgleichseinrichtung 11 übertragen.

Die Steuereinrichtung 23 ist mit einer Speichereinrichtung 30 verbunden. In der Speichereinrichtung 30 können Vorgaben abgelegt sein, wie die Steuereinrichtung 23 den Stellantrieb 21 ansteuern muss, damit die Fadenspannungsausgleichseinrichtung 11 bei jeder Drehzahl optimal arbeiten kann. Die Speichereinrichtung 30 ist mit einer Eingabeeinrichtung 31 verbunden. Über die Eingabeeinrichtung 31 können weitere Parameter in die Speichereinrichtung 30 oder in die Steuereinrichtung 23 eingegeben werden, beispielsweise die Art der zu verarbeitenden Fäden oder Parameter, die sich aus einem zu erzeugenden Muster ergeben. Die Eingabeeinrichtung 31 kann auch unmittelbar auf die Steuereinrichtung 23 wirken.

In Abhängigkeit von der erzeugten Wirkware können sich unterschiedliche Betriebszustände der Kettenwirkmaschine ergeben, insbesondere im Hinblick auf die Drehzahl des Hauptmotors 24. In Abhängigkeit von der Art der verwendeten Fäden kann sich der Zug auf die Fadenspannungsausgleichseinrichtung 11 verändern und damit die auf die Federanordnung 15 wirkenden Kräfte. Damit können sich unterschiedliche Betriebsfrequenzen ergeben.

Um zu verhindern, dass eine Betriebsfrequenz der Kettenwirkmaschine 1, die im Wesentlichen durch die Drehzahl der Hauptwelle 25 bedingt ist, zu einer Resonanzerscheinung führt, steuert die Steuereinrichtung 23 den Stellantrieb 21 so an, dass die Eigenfrequenz der Federanordnung 15 außerhalb eines kritischen Frequenzbereichs bleibt. Die Verstellung kann, falls gewünscht, auch während des Betriebs, insbesondere während eines Anlaufens der Kettenwirkmaschine 1 erfolgen.

Der Formkörper 16 ist relativ einfach aufgebaut. Er kann mit einem Profilquerschnitt, insbesondere mit einem pultrudierten Profilquerschnitt, als Schlauch oder als Zugelement ausgebildet sein. Im letzten Fall könnte er beispielsweise als Seil ausgebildet sein.

Dargestellt ist, dass die Federanordnung 15 im Bereich der Fadenspannungsausgleichseinrichtung 11 angeordnet ist und einen Teil davon bildet. Man kann die Federanordnung 15 aber auch an anderen Teilen der Kettenwirkmaschine einsetzen, wenn sich dort die Notwendigkeit ergibt, die Eigenfrequenz der Federanordnung zu verändern.

## Patentansprüche

1. Kettenwirkmaschine (1) mit mindestens einer Federanordnung (15), die Bestandteil einer Fadenspannungsausgleichseinrichtung (11) ist, wobei die Federanordnung (15) mindestens einen elastischen Formkörper (16) aufweist, der in einer Richtung eine größte Erstreckung und eine Kavitätsanordnung (17) aufweist, die entlang der größten Erstreckung angeordnet ist und mit einem Fluid beaufschlagt ist, wobei mindestens eine Stellgröße des Fluids von außen veränderbar ist, **dadurch gekennzeichnet, dass** durch die Veränderung der Stellgröße des Fluids in der Kavitätsanordnung (17) die Biegeeigenfrequenz des Formkörpers (16) veränderbar ist

2. Kettenwirkmaschine nach Anspruch 1, **dadurch gekennzeichnet, dass** eine Stellgröße des Fluids der Druck des Fluids ist.

3. Kettenwirkmaschine nach Anspruche 1 oder 2, **dadurch gekennzeichnet, dass** die Kavitätsanordnung (17) mit einer Stelleinrichtung (21) verbunden ist, die die mindestens eine Stellgröße beeinflusst.

4. Kettenwirkmaschine nach Anspruch 3, **dadurch gekennzeichnet, dass** die Stelleinrichtung (21) mit einer Steuereinrichtung (23) verbunden ist.

5. Kettenwirkmaschine nach Anspruch 3 oder 4, **dadurch gekennzeichnet, dass** mehrere Federanordnungen (15) mit jeweils einer Kavitätsanordnung (17) vorhanden sind und die Kavitätsanordnungen (17) von mindestens zwei Federanordnungen (15) mit der gleichen Stelleinrichtung (21) verbunden sind.

6. Kettenwirkmaschine nach einem der Ansprüche 1 bis 5, **dadurch gekennzeichnet, dass** das Fluid eine Flüssigkeit ist.

7. Kettenwirkmaschine nach Anspruch 6, **dadurch gekennzeichnet, dass** das Fluid eine inkompressible Flüssigkeit ist.

8. Kettenwirkmaschine nach einem der Ansprüche 1 bis 7, **dadurch gekennzeichnet, dass** der Formkörper (16) mit einem Profilquerschnitt, insbesondere mit einem pultrudierten Profilquerschnitt, als Schlauch oder als Zugelement ausgebildet ist.

9. Kettenwirkmaschine nach Anspruch 9, **dadurch gekennzeichnet, dass** der Formkörper (16) als Seil ausgebildet ist.

## Claims

1. A warp knitting machine (1) with at least one spring arrangement (15), which is a component of a yarn tension compensation device (11), wherein
the spring arrangement (15) has at least one elastic moulded body (16), which has a greatest extent in one direction, and a cavity arrangement (17), which is arranged along the greatest extent, and is acted upon by a fluid, wherein
at least one control variable of the fluid can be altered externally,
**characterised in that**,
by the alteration in the control variable of the fluid in the cavity arrangement (17) the natural bending frequency of the moulded body (16) can be altered.

2. The warp knitting machine according to Claim 1,
**characterised in that**,
a control variable of the fluid is the pressure of the fluid.

3. The warp knitting machine according to Claim 1 or 2,
**characterised in that**,
the cavity arrangement (17) is connected to an adjustment device (21), which influences the at least one control variable.

4. The warp knitting machine according to Claim 3,
**characterised in that**,
the adjustment device (21) is connected to a control device (23).

5. The warp knitting machine according to Claim 3 or 4,
**characterised in that**,
a plurality of spring arrangements (15), each with a cavity arrangement (17), are present, and the cavity arrangements (17) of at least two spring arrangements (15) are connected to the same adjustment device (21).

6. The warp knitting machine according to one of the Claims 1 to 5,
**characterised in that**,
the fluid is a liquid.

7. The warp knitting machine according to Claim 6,
**characterised in that**,
the fluid is an incompressible liquid.

8. The warp knitting machine according to one of the Claims 1 to 7,
**characterised in that**,
the moulded body (16) is designed as a tube, or as a tensile element, with a profile cross-section, in particular with a pultruded profile cross-section.

9. The warp knitting machine according to Claim 8,
**characterised in that**,
the moulded body (16) is designed as a cable.

## Revendications

1. Métier à tricoter à mailles jetées (1) avec au moins un système à ressort (15), qui est la partie constituante d'un dispositif de compensation de tension de fil (11), sachant que le système à ressort (15) comporte au moins un corps conformé élastique (16), qui comporte dans une direction une extension maximale et un système à cavités (17), qui est disposé le long de l'extension maximale et est sollicité par un fluide, sachant qu'au moins une valeur de réglage du fluide peut être modifiée de l'extérieur, **caractérisé en ce que** la fréquence propre de flexion du corps conformé (16) peut être modifiée par la modification de la valeur de réglage du fluide dans le système à cavités(17).

2. Métier à tricoter à mailles jetées selon la revendication 1, **caractérisé en ce qu'**une valeur de réglage du fluide est la pression du fluide.

3. Métier à tricoter à mailles jetées selon les revendications 1 ou 2, **caractérisé en ce que** le système à cavités (17) est relié à un dispositif de réglage (21), qui a au moins un effet sur une valeur de réglage.

4. Métier à tricoter à mailles jetées selon la revendication 3, **caractérisé en ce que** le dispositif de réglage (21) est relié à un dispositif de commande (23) .

5. Métier à tricoter à mailles jetées selon la revendication 3 ou 4, **caractérisé en ce que** plusieurs systèmes à ressort (15) sont présents avec respectivement un système à cavité (17) et les systèmes à cavités (17) d'au moins deux systèmes à ressort (15) sont reliés au même dispositif de réglage (21).

6. Métier à tricoter à mailles jetées selon l'une quelconque des revendications 1 à 5, **caractérisé en ce que** le fluide est un liquide.

7. Métier à tricoter à mailles jetées selon la revendication 6, **caractérisé en ce que** le fluide est un liquide incompressible.

8. Métier à tricoter à mailles jetées, selon l'une quelconque des revendications 1 à 7, **caractérisé en ce que** le corps de forme (16) avec une section profilée, en particulier avec une section profilée pultrudée, est constitué sous la forme d'un tuyau flexible ou sous la forme d'un élément de traction.

9. Métier à tricoter à mailles jetées selon la revendication 8, **caractérisé en ce que** le corps conformé (16) est constitué comme un câble.
